# EUROPÄISCHE PATENTSCHRIFT

(11) **EP 1 245 724 B1**
(45) Veröffentlichungstag und Bekanntmachung des Hinweises auf die Patenterteilung: **07.12.2005**
(21) Anmeldenummer: 02001744.8
(22) Anmeldetag: 25.01.2002
(51) Int. Cl.: D21D 5/02

(54) **Drucksortierer zum Entfernen von Störstoffen aus einer störstoffhaltigen Papierfasersuspension und seine Verwendung**
Pressure screen for cleaning paper pulp containing impurities and its use
Tamis sous pression pour l'épuration de pâte à papier contenant des impuretés et son utilisation

(30) Priorität: 28.03.2001 DE 10115298
(43) Veröffentlichungstag der Anmeldung: 02.10.2002
(73) Patentinhaber: Voith Paper Patent GmbH, 89522 Heidenheim (DE)
(72) Erfinder: Danger, Michael, 88682 Salem (DE); Reinecker, Reimund, 89522 Heidenheim (DE); Schabel, Samuel Dr., 88212 Ravensburg (DE)

(56) Entgegenhaltungen:
- EP-A- 0 955 406
- WO-A-00/58549
- WO-A-91/19852
- US-A- 3 223 239
- US-A- 4 913 806
- US-A- 4 968 417
- US-A- 5 119 953
- US-A- 5 622 267

## Beschreibung

Die Erfindung betrifft einen Drucksortierer gemäß dem Oberbegriff des Anspruchs 1.

Ein solcher Drucksortierer ist z.B aus der US 4 913 806 A bekannt.

Drucksortierer werden bei der Aufbereitung von Papierfasersuspensionen eingesetzt, und zwar um die Faserstoffsuspension in einer Nasssiebung zu bearbeiten. Dazu enthält ein solcher Drucksortierer mindestens ein Sieb, das mit einer Vielzahl von Öffnungen versehen ist. Die in der Suspension enthaltenen Fasern sollen durch die Öffnungen hindurchtreten, während die nicht gewünschten festen Bestandteile daran abgewiesen und aus dem Sortierer wieder herausgeleitet werden. Drucksortierer können auch zur Faserfraktionierung verwendet werden, bei der im Überlauf die Langfasem und im Durchlauf die Kurzfasern angereichert werden. Als Sortieröffnungen werden in der Regel runde Löcher verwendet oder Schlitze. In den meisten Fällen sind Drucksortierer der hier betrachteten Art mit Siebräumern ausgestattet, die dicht an dem Sieb vorbeibewegt werden. Dadurch wird in an sich bekannter Weise das Zusetzen der Sieböffnungen verhindert.

Es ist bekannt, dass die Drucksortierer grundsätzlich sowohl für die Aussortierung von relativ groben, als auch von sehr feinen Störstoffen verwendet werden können. Auf den jeweiligen diesbezüglichen Verwendungszweck werden solche Drucksortierer nicht nur durch Wahl der Siebe selbst, insbesondere deren Sortieröffnungen abgestimmt, sondern auch durch konstruktive Gestaltung der Maschine und Wahl der Betriebsparameter. Es ist inzwischen gelungen, mit vertretbarem Aufwand Siebe herzustellen, die sehr feine Öffnungen, z.B. Schlitze im Bereich von Zehntelmütimetem aufweisen. Dadurch gelingt es, auch sehr kleine Verunreinigungen von den Fasern zu trennen. Diese an sich positive Entwicklung hat allerdings dazu geführt, dass die Siebe und damit auch die Sortierapparate immer größer wurden. Auch die Stufenanzahl, d.h. die Anzahl der nacheinander von der Papierfasersuspension zu passierenden Drucksortierer, wurde größer.

Aus der DE 197 02 044 C1 ist ein Vertikal-Sichter für eine Faserstoffsuspension bekannt, welche in einer einzigen Maschine zwei Siebelemente aufweist. Bei diesem Sichter gelangt der zu sortierende Stoffstrom zuerst in den Bereich eines ebenen Vorsiebes, welcher auf der Zulaufseite mit einem Räumer freigehalten wird. Der Durchlauf durch dieses ebene Vorsieb wird dann in das Innere eines rotationssymmetrischen Siebkorbes geleitet, durch dessen Öffnungen der Gutstoff hindurchtritt, so dass die suspendierten Papierfasern durch diesen Siebkorb hindurch in den Gutstoffauslauf gelangen können. Ein solcher Sortierer soll insbesondere dann eingesetzt werden, wenn die zugeführte Faserstoffsuspension mit einer größeren Menge von Grobverunreinigungen vermischt ist. Das kommt bekanntlich bei der Altpapieraufbereitung dort vor, wo der Stoff direkt aus dem Stofflöser oder nach Passage einer nur die allergröbsten Verunreinigungen entfernenden Reinigungsvorrichtung stammt. Dieser bekannte Sortierer ist optimiert für die Ausscheidung von groben Verunreinigungen. Die freie Siebfläche ist relativ klein.

Die WO 00/58549 A1 zeigt einen Sortierer mit vertikalem Gehäuse, in dem sich zwei nacheinander von der zu reinigenden Papierfasersuspension durchströmte Siebelemente befinden. Dabei sind die beiden Siebelemente zumindest teilweise axial ineinander geschoben, was eine kompakte Bauweise ermöglicht. Auch dieser Sortierer ist für die Grobsortierung gedacht. Mit einem drehbar angetriebenen Siebkorb soll daher der Verschleiß reduziert werden, was aber die Maschine kompliziert und teuer macht.

Bei einem weiteren Drucksortierer sind gemäß EP 0 955 406 A2 zwei zylindrische Siebkörbe übereinander angeordnet. Die zu sortierende Suspension wird innerhalb des Gehäuses so geführt, dass zuerst ein rotierendes Grobsieb ("knotter") von außen nach innen und dann ein feststehendes Primärsieb von innen nach außen durchströmt wird. Der Durchlauf des Primärsiebes ist offenbar als der Gutstoff dieses Sortierers anzusehen, während der Überlauf des Primärsiebes einem sogenannten Sekundärsieb zugeführt wird. Auch diese Maschine ist relativ aufwändig. Zur Erzielung einer hohen Reinheit bei großem Durchsatz ist sie ungünstig.

Aus der US 5,622,267 ist ebenfalls ein Drucksortierer mit zwei bzw. drei Siebkörben bekannt. In den Fällen, in denen die Siebkörbe so geschaltet sind, dass der Durchlauf des stromaufwärtigen Siebes in den Zulauf des stromabwärtigen Siebes geführt wird, wird die Strömung im stromaufwärtigen Sieb von radial außen nach radial innen (zentripetal) geführt. Dabei wird ein relativ hoher Bauaufwand betrieben, der wohl gerechtfertigt ist, wenn diese Maschine für eine Faserstoffsuspension mit hohem Grobstoffanteil verwendet werden soll.

Auch bei der in EP 0 795 641 A1 gezeigten Maschine wird die Fasersuspension zunächst in ein zentripetal durchströmtes Sieb geführt, dem sich dann ein weiteres zentripetales Sieb anschließt. Auch diese Maschine dürfte mehr zur Grobstoffsortierung gedacht sein. Sie ist aufwändig und offenbar nur mit Zwischenverdünnung befriedigend zu betreiben.

Der Erfindung liegt die Aufgabe zu Grunde, einen Drucksortierer so zu bauen, dass er kompakt ist und auch bei feinen Störstoffen eine gute Trennwirkung hat und dabei einen relativ hohen Durchsatz erlaubt.

Diese Aufgabe wird durch die im Kennzeichen des Anspruchs 1 genannten Merkmale erfüllt.

Mit der Erfindung lässt sich die Anzahl der Drucksortierer auch bei hohen Qualitätsanforderungen entscheidend reduzieren. Besondere Vorteile bietet ein erfindungsgemäßer Drucksortierer in der Feinsortierung. Gerade an den Stellen der Faserstoffaufbereitung, an denen es um die Entfernung von besonders feinen Verunreinigungen geht (üblicherweise wird dort die Schlitzsortierung durchgeführt), müssen die dafür benutzten Drucksortierer relativ groß sein. Nur so können bei der Feinheit der Sortieröffnungen ausreichende Durchsätze betriebssicher gefördert werden.

Die Erfindung entfaltet ihre Vorteile besonders dort, wo die hintereinander geschalteten Siebe Feinsiebe sind und etwa gleiche Siebcharakteristik haben, also im selben Größenbereich sortieren. Das ist besonders dann der Fall, wenn die Siebe mit ähnlichen oder gleichen Schlitzen versehen sind, und zwar mit einer Schlitzweite von höchstens 0,8 mm, vorzugsweise unter 0,3 mm. Es hat sich nämlich gezeigt, dass in technischen Anwendungen die Sortierung einer einzigen Stufe für die geforderte Qualität oft nicht ausreicht, und zwar besonders dann, wenn die Störstoffe in derselben Größenordnung wie die Fasern vorliegen, und daher das Sieb mit einer gewissen Wahrscheinlichkeit passieren können. Das gilt auch für die an sich hoch effektiven Drucksortierer mit Schlitzsiebkörben. Kritische Störstoffe sind vor allem Kleberpartikel (Stickies). Mit engeren Sortieröffnungen lässt sich dieses Problem nicht lösen. Deshalb muss ein weiterer gleichwirkender Sortierschritt mit dem bereits gereinigten Stoff vorgenommen werden, um dadurch die Wahrscheinlichkeit der Ausscheidung von schwer sortierbaren Stoffen zu erhöhen.

Neben den prozesstechnischen Gesichtspunkten, unter denen ein solcher Drucksortierer auszubilden ist, gibt es aber auch weitere Anforderungen, wie z.B. das leichte Öffnen solcher Maschinen und die gute Erreichbarkeit der Siebe. Das ist deshalb wichtig, weil diese gelegentlich ausgebaut oder gereinigt werden müssen. Konstruktive Lösungen, die die Anordnung und Freihaltung der Siebe sowie die Führung der Stoffströme konkret betreffen, werden im Nachfolgenden noch beschrieben.

Bei Verwendung des erfindungsgemäßen Drucksortierers kann es von besonderem Vorteil sein, wenn die Rejektrate am stromaufwärtigen Sieb signifikant höher eingestellt wird als am stromabwärtigen. Die Rejektrate ist dabei das volumetrische Mengenverhältnis des Überlaufes, bezogen auf den Zulauf zum entsprechenden Sieb. Wegen des höheren Störstoffgehaltes im Zulauf zum stromaufwärtigen Sieb kann dort eine ca. doppelt so hohe Rejektrate wie beim stromabwärtigen Sieb eingestellt werden.

Die Erfindung und ihre Vorteile werden erläutert an Hand von Zeichnungen. Dabei zeigen:
- Fig. 1: Ein Beispiel für einen erfindungsgemäßen Drucksortierer;
- Fig. 2: eine Möglichkeit zur getrennten Rejektableitung bei einem Drucksortierer, ähnlich wie in Fig. 1 beschrieben;
- Fig. 3: ein Beispiel mit exzentrisch im Gehäuse angeordneten Siebkörben.

Der in Fig. 1 gezeigte Drucksortierer weist zwei Siebe 1 und 2 auf, die axial zueinander so weit versetzt sind, dass sie sich in unterschiedlichen Räumen befinden. Die Faserstoffsuspension S wird über einen unten liegenden Einlaufstutzen 3 ins Gehäuse 6' eingeführt. Daher liegt das zuerst durchströmte Sieb 1 unten und das zweite Sieb 2 oben. Der Gutstoff A1, also der Durchlauf des ersten Siebes 1, wird aus dem ersten Gutstoffraum 13 über eine externe - hier pumpenfreie - Rohrleitung 17 in den Drucksortierer zurückgeführt, indem er in einen Zwischeneinlauf 16 gelangt, der sich am oberen Teil des Gehäuses 6' befindet. Die Sogwirkung am zentral gelegenen Zwischeneinlauf 16 kann den Transport der Suspension unterstützen. Ohnehin liegt bei Betrieb des Sortierers zwischen Einlaufstutzen 3 und Gutstoffauslaufstutzen 4 ein von außen aufgebrachtes Druckgefälle an. Soll dieser Überdruck den Druckverlust beider Siebe ausgleichen, kann das in speziellen Fällen den Druck im Zulaufraum des ersten Siebes sehr erhöhen. Um diesen Druck geringer halten zu können, wäre dann eine Druckerhöhungspumpe in der Rohrleitung 17 denkbar. Oder der Siebräumer-Rotor erhält an seiner oberen Stimfläche Pumpschaufeln 23 (gestrichelt gezeichnet), die einen Druckanstieg bewirken.

Der Gutstoff A1 gelangt vom Zwischeneinlauf 16 in den Zulaufraum des zweiten Siebes 2. Wenn er dieses passiert hat und in den zweiten Gutstoffraum 14 gelangt ist, kann er als Gutstoff A2 durch den Gutstoffauslaufstutzen 4 aus dem Gehäuse herausgeführt werden. Zur Vereinfachung der Zeichnung ist der Gutstoffauslaufstutzen 4 im oberen Teil des Gehäuses 6', also oberhalb der Gehäuseteilung 20, dargestellt. Mit Vorteil (leichtes Öffnen des Gehäuses) liegt er im unteren Teil. Dann ist dort eine Gutstoff-Sammelkammer 28 vorzusehen, wie sie in Fig. 2 gezeigt wird. Der spezielle Aufbau dieses Drucksortierers gestattet es - wenn gewünscht - die beiden Rejekte R1 und R2 in einen gemeinsamen Rejektauslauf 11 aus dem Gehäuse auszuleiten. Eine unerwünschte Vermischung der Rejekte mit den Gutstoffen wird dabei durch diese Art der Konstruktion vermieden. Zur Steuerung der Rejektflüsse ist eine Blende vorgesehen, z.B. als Teil des Siebräumers 5, also mitdrehend. Mit Vorteil kann die Blende 12 verstellbar sein. Der Siebräumer 5 ist hier trommelförmig aufgebaut mit aufgesetzten Räumelementen. Variationen von verschiedenen Räumelementen sind aber jederzeit möglich und richten sich nach den vorgefundenen Gegebenheiten und gestellten Anforderungen.

In den Fällen, in denen die Rejekte separat abgeführt werden sollen, ist eine im Gehäuse fixierte Trennscheibe 26 von Nutzen, wie sie in Fig. 2 angedeutet ist. Sie bildet mit einem auf dem - hier nicht geschnitten gezeichneten - Rotor umlaufenden Ring 12' einen Dichtspalt 27, der z.B. ca. 1 bis 3 mm breit ist. Die dadurch entstehende sehr geringe Vermischung der beiden Rejekte R1 und R2 kann in Kauf genommen werden. Diese Fig. 2 zeigt auch die schon erwähnte Variante: Der Gutstoffauslaufstutzen 4 liegt unterhalb der Gehäuseteilung 20, was dessen Öffnen erleichtert. Der zweite Gutstoff A2 wird dazu aus dem zweiten Gutstoffraum 14 in eine Gutstoff-Sammelkammer 28 abgeleitet, die sich nur über einen kleinen Teil des Gehäuseumfanges erstreckt. An diese ist dann der Gutstoffauslaufstutzen 4 angeschlossen.

Strömungstechnisch besonders günstig ist der Drucksortierer gemäß Fig. 3. Bei diesem fällt die Mittellinie 30 des Gehäuses 6''' nicht mit der Mittellinie 31 des Rotors 5 zusammen, wobei dieser Versatz den Abstand des Rotors von den beiden Gutstoffanschlusstutzen 4 bzw. 15 vergrößert. Das führt mit einfachen Mitteln zu größeren Strömungsquerschnitten an den Bereichen größerer Gutstoff-Volumenströme. Diese Exzentrizität 32 kann etwa zwischen 40 und 200 mm betragen, je nach Gehäusegröße und wird von Vorteil so bestimmt, dass die Strömungsgeschwindigkeit der Gutstoffströme nirgends ungünstige Werte annehmen kann.

### Bezugszeichenliste

- 1-: erstes Sieb
- 2-: zweites Sieb
- 3-: Einlaufstutzen
- 4-: Gutstoffauslaufstutzen
- 5-: Rotor
- 6',6''': Gehäuse
- 7-: Räumelement
- 8-: Räumelement

- 11: Rejektauslauf
- 12-: Blende
- 12'-: Ring
- 13-: Gutstoffraum
- 14-: Gutstoffraum
- 15-: Gutstoffauslaufstutzen
- 16-: Zwischeneinlauf
- 17-: Rohrleitung

- 20-: Gehäuseteilung

- 23-: Pumpschaufeln

- 26-: Trennscheibe
- 27-: Dichtspalt
- 28-: Gutstoff-Sammelkammer

- 30: Mittellinie
- 31-: Mittellinie
- 32-: Exzentrizität

- S=: Papierfasersuspension

- A1 =: Gutstoff
- A2 =: Gutstoff

- R1=: Rejekt
- R2=: Rejekt

## Patentansprüche

1. Drucksortierer zum Entfernen von Störstoffen aus einer störstoffhaltigen Papierfasersuspension (S) mit einem Gehäuse (6', 6'''), das mindestens zwei zylindrische Siebe (1, 2) enthält,
wobei das erste Sieb (1) axial außerhalb des Raumes angeordnet ist, in dem sich das zweite Sieb (2) befindet,
wobei die zugeführte Papierfasersuspension (S) im Gehäuse (6', 6''') durch zwei zylindrische Siebe (1, 2) radial von innen nach außen geführt wird,
wobei das Gehäuse mindestens einen Einlaufstutzen (3), mindestens einen Gutstoffauslaufstutzen (4) und mindestens einen Rejektauslauf (9, 10) aufweist,
wobei die Siebe (1, 2) so angeordnet sind, dass sie nacheinander von der durch den Einlaufstutzen (3) in das Gehäuse eingeführten Papierfasersuspension (S) durchströmbar sind, indem der Teil der Papierfasersuspension (S), der das erste Sieb (1) als erster Gutstoff (A1) passiert hat, dem zweiten Sieb (2) zuströmen kann,
wobei der Gutstoffauslaufstutzen (15) für den ersten Gutstoff (A1) des stromaufwärtigen Siebes (1) extern mit einem Zwischeneinlauf (16) am Gehäuse (6'), der zur Zulaufseite des stromabwärtigen Siebes (2) führt, verbunden ist und
wobei der Teil der Papierfasersuspension (S), der auch das zweite Sieb (2) passiert hat, durch den Gutstoffauslauf (4) als zweiter Gutstoff (A2) wieder aus dem Gehäuse herausgeführt wird,
**dadurch gekennzeichnet,**
**dass** das zuerst von der Papierfasersuspension (S) durchströmte Sieb (1) unten im Gehäuse (6', 6''') und das zweite Sieb (2) oben angeordnet ist und
**dass** die Papierfasersuspension (S) über einen unten liegenden Einlaufstutzen (3) in das Gehäuse (6', 6''') eingeführt wird.

2. Drucksortierer nach Anspruch 1,
**dadurch gekennzeichnet,**
**dass** exakt zwei zylindrische Siebkörbe vorhanden sind.

3. Drucksortierer nach Anspruch 1 oder 2,
**dadurch gekennzeichnet,**
**dass** beide Siebe (1, 2) schlitzförmige Sortieröffnungen haben.

4. Drucksortierer nach Anspruch 3,
**dadurch gekennzeichnet,**
**dass** die Schlitzweite höchstens 0,8 mm beträgt.

5. Drucksortierer nach Anspruch 4,
**dadurch gekennzeichnet,**
**dass** die Schlitzweite höchstens 0,3 mm beträgt.

6. Drucksortierer nach einem der voranstehenden Ansprüche,
**dadurch gekennzeichnet,**
**dass** die Sortierwirkung bei beiden Siebe (1, 2) etwa gleich ist.

7. Drucksortierer nach einem der voranstehenden Ansprüche,
**dadurch gekennzeichnet,**
**dass** mindestens zwei Siebe (1, 2) koaxial angeordnet sind.

8. Drucksortierer nach Anspruch 7,
**dadurch gekennzeichnet,**
**dass** mindestens zwei Siebe (1, 2) von einem einzigen rotierenden Siebräumer (5) von Verstopfungen frei gehalten werden, wobei dessen Räumelemente (7, 8) in geringem Abstand an den Flächen der Siebe (1, 2) vorbeigeführt werden.

9. Drucksortierer nach Anspruch 8,
**dadurch gekennzeichnet,**
**dass** das dem Antrieb des Siebräumers (5) näher liegende Sieb (1) einen größeren Durchmesser hat als das weiter liegende Sieb (2).

10. Drucksortierer nach einem der voranstehenden Ansprüche,
**dadurch gekennzeichnet,**
**dass** das Gehäuse (6', 6''') keine interne Verbindung zwischen dem Gutstoffraum (13) des stromaufwärtigen Siebes (1) und dem Zulaufraum des stromabwärtigen Siebes (2) hat.

11. Drucksortierer nach einem der voranstehenden Ansprüche,
**dadurch gekennzeichnet,**
**dass** der Gutstoffauslauf (15) des stromaufwärtigen Siebes (1) radial außen und dass der Zwischeneinlauf (16) zentral angeordnet ist.

12. Drucksortierer nach einem der voranstehenden Ansprüche,
**dadurch gekennzeichnet,**
**dass** die externe Verbindung über eine pumpenfreie Rohrleitung (17) erfolgt.

13. Drucksortierer nach einem der Ansprüche 8 bis 12,
**dadurch gekennzeichnet,**
**dass** der als Siebräumer (5) dienende Rotor auf seiner oberen Stimfläche Pumpschaufeln (23) aufweist.

14. Verwendung des Drucksortierers nach einem der voranstehenden Ansprüche,
wobei die Konsistenz der zugeführten Papierfasersuspension (S) zwischen 1 bis 3 % beträgt und die Papierfasersuspension (S) frei ist von harten Störstoffen mit einer Ausdehnung von über 3 mm.

15. Verwendung nach Anspruch 14,
**dadurch gekennzeichnet,**
**dass** die Rejektrate des ersten Siebes (1) auf das mindestens 1,5-Fache, vorzugsweise Doppelte, der Rejektrate des zweiten Siebes (2) eingestellt wird.

## Claims

1. Pressure sorter for removing impurities from a paper fibre suspension (S) which contains impurities, having a housing (6', 6''') which contains at least two cylindrical wires (1, 2),
the first wire (1) being situated axially outwith the space in which the second wire (2) is situated,
the supplied paper fibre suspension (S) in the housing (6', 6''') being guided radially from the interior to the exterior through two cylindrical wires (1, 2),
the housing having at least one inlet pipe connection (3), at least one accepted stock outlet pipe connection (4) and at least one reject outlet (9, 10),
the wires (1, 2) being disposed such that they can be flowed through in succession by the paper fibre suspension (S) which is introduced into the housing through the inlet pipe connection (3), in that the part of the paper fibre suspension (S) which has passed through the first wire (1) as first accepted stock (A1) can flow to the second wire (2),
the accepted stock outlet pipe connection (15) for the first accepted stock (A1) of the upstream wire (1) being connected externally to an intermediate inlet (16) on the housing (6'), which intermediate inlet leads to the incoming side of the downstream wire (2), and
the part of the paper fibre suspension (S) which has also passed through the second wire (2) being guided again out of the housing through the accepted stock outlet (4) as second accepted stock (A2),
**characterised in that**
the wire (1) which is flowed through first by the paper fibre suspension (S) is disposed at the bottom in the housing (6', 6''') and the second wire (2) is disposed at the top, and
**in that** the paper fibre suspension (S) is introduced into the housing (6', 6''') via an inlet pipe connection (3) which is situated at the bottom.

2. Pressure sorter according to claim 1,
**characterised in that**
exactly two cylindrical wire baskets are present.

3. Pressure sorter according to claim 1 or 2,
**characterised in that**
both wires (1, 2) have slot-shaped sorting openings.

4. Pressure sorter according to claim 3,
**characterised in that**
the slot width is at most 0.8 mm.

5. Pressure sorter according to claim 4,
**characterised in that**
the slot width is at most 0.3 mm.

6. Pressure sorter according to one of the preceding claims,
**characterised in that**
the sorting effect is approximately the same in the case of both wires (1, 2).

7. Pressure sorter according to one of the preceding claims,
**characterised in that**
at least two wires (1, 2) are disposed coaxially.

8. Pressure sorter according to claim 7,
**characterised in that**
at least two wires (1, 2) are kept free of blockages by a single rotating wire cleaner (5), the cleaning elements (7, 8) thereof being guided past the faces of the wires (1, 2) at a small spacing.

9. Pressure sorter according to claim 8,
**characterised in that**
the wire (1) which is situated nearer to the drive of the wire cleaner (5) has a larger diameter than that of the more remotely situated wire (2).

10. Pressure sorter according to one of the preceding claims,
**characterised in that**
the housing (6', 6''') has no internal connection between the accepted stock chamber (13) of the upstream wire (1) and the incoming chamber of the downstream wire (2).

11. Pressure sorter according to one of the preceding claims,
**characterised in that**
the accepted stock outlet (15) of the upstream wire (1) is disposed radially outwardly and
**in that** the intermediate inlet (16) is disposed centrally.

12. Pressure sorter according to one of the preceding claims,
**characterised in that**
the external connection is effected via a pump-free pipeline (17).

13. Pressure sorter according to one of the claims 8 to 12,
**characterised in that**
the rotor which serves as wire cleaner (5) has pump blades (23) on its upper end face.

14. Use of the pressure sorter according to one of the preceding claims, the consistency of the supplied paper fibre suspension (S) being between 1 to 3% and the paper fibre suspension (S) being free of hard impurities with a dimension of over 3 mm.

15. Use according to claim 14,
**characterised in that**
the reject rate of the first wire (1) is adjusted to at least 1.5 times, preferably twice the reject rate of the second wire (2).

## Revendications

1. Tamis sous pression pour éliminer des substances perturbatrices d'une suspension (S) de fibres de papier renfermant des substances perturbatrices, comprenant un carter (6', 6''') renfermant au moins deux cribles cylindriques (1, 2),
le premier crible (1) étant situé axialement à l'extérieur de l'espace dans lequel le second crible (2) se trouve,
la suspension (S) de fibres de papier, à l'état délivré, étant guidée radialement de l'intérieur vers l'extérieur dans le carter (6', 6'''), à travers les deux cribles cylindriques (1, 2),
le carter présentant au moins un raccord d'admission (3), au moins un raccord (4) d'écoulement de matière et au moins une sortie (9, 10) des rejets,
les cribles (1, 2) étant agencés de façon telle qu'ils puissent être parcourus, en succession, par la suspension (S) de fibres de papier introduite dans le carter en empruntant le raccord d'admission (3), du fait que la part de ladite suspension (S) de fibres de papier, qui a franchi le premier crible (1) en tant que première matière (A1), peut affluer vers le second crible (2),
le raccord d'écoulement de matière (15), affecté à la première matière (A1) du crible (1) situé en amont, étant relié extérieurement à une entrée intermédiaire (16) ménagée sur le carter (6') et menant au côté afflux du crible (2) situé en aval,
et
la part de la suspension (S) de fibres de papier, qui a également franchi le second crible (2), étant de nouveau expulsée du carter en tant que seconde matière (A2), en empruntant le raccord (4) d'écoulement de matière,
**caractérisé par le fait**
**que** le crible (1), parcouru en premier par la suspension (S) de fibres de papier, occupe une position basse dans le carter (6', 6'''), le second crible (2) occupant une position haute ; et
par le fait que la suspension (S) de fibres de papier est introduite dans ledit carter (6', 6''') par l'intermédiaire d'un raccord d'admission (3) situé en partie basse.

2. Tamis sous pression selon la revendication 1,
**caractérisé par**
la présence précise de deux paniers cylindriques de criblage.

3. Tamis sous pression selon la revendication 1 ou 2,
**caractérisé par le fait**
**que** les deux cribles (1, 2) présentent des orifices de triage en forme de fentes.

4. Tamis sous pression selon la revendication 3,
**caractérisé par le fait**
**que** la largeur des fentes mesure 0,8 mm au maximum.

5. Tamis sous pression selon la revendication 4,
**caractérisé par le fait**
**que** la largeur des fentes mesure 0,3 mm au maximum.

6. Tamis sous pression selon l'une des revendications précédentes,
**caractérisé par le fait**
**que** l'effet de triage est sensiblement identique sur les deux cribles (1, 2).

7. Tamis sous pression selon l'une des revendications précédentes,
**caractérisé par le fait**
**qu'**au moins deux cribles (1, 2) sont agencés coaxialement.

8. Tamis sous pression selon la revendication 7,
**caractérisé par le fait**
**qu'**au moins deux cribles (1, 2) sont maintenus exempts d'obstructions par un unique nettoyeur rotatif (5), les éléments nettoyeurs (7, 8) de ce dernier passant à faible distance en regard des surfaces desdits cribles (1, 2).

9. Tamis sous pression selon la revendication 8,
**caractérisé par le fait**
**que** le crible (1), le plus rapproché de l'entraînement du nettoyeur (5), possède un plus grand diamètre que le crible (2) plus éloigné.

10. Tamis sous pression selon l'une des revendications précédentes,
**caractérisé par le fait**
**que** le carter (6', 6"') ne présente aucune liaison intérieure entre le compartiment (13) à matière du crible (1) situé en amont, et la chambre d'afflux du crible (2) situé en aval.

11. Tamis sous pression selon l'une des revendications précédentes,
**caractérisé par le fait**
**que** le raccord (15) d'écoulement de matière du crible (1) situé en amont occupe une position radialement extérieure ; et
par le fait que l'entrée intermédiaire (16) occupe une position centrale.

12. Tamis sous pression selon l'une des revendications précédentes,
**caractérisé par le fait**
**que** la liaison extérieure s'opère par l'intermédiaire d'un conduit tubulaire (17) dépourvu de pompe.

13. Tamis sous pression selon l'une des revendications 8 à 12,
**caractérisé par le fait**
**que** le rotor, servant de nettoyeur (5) des cribles, comporte des ailettes de pompage (23) sur sa surface extrême supérieure.

14. Utilisation du tamis sous pression selon l'une des revendications précédentes, la consistance de la suspension (S) de fibres de papier, à l'état délivré, étant comprise entre 1 et 3 %, et ladite suspension (S) de fibres de papier étant exempte de substances perturbatrices dures d'une grosseur supérieure à 3 mm.

15. Utilisation selon la revendication 14,
**caractérisée par le fait**
**que** le débit des rejets du premier crible (1) est réglé sur au moins 1,5 fois, de préférence sur le double du débit des rejets du second crible (2).
